# EUROPÄISCHE PATENTSCHRIFT

(11) **EP 0 085 080 B1**
(45) Veröffentlichungstag und Bekanntmachung des Hinweises auf die Patenterteilung: **16.04.1986**
(21) Anmeldenummer: 82902371.2
(22) Anmeldetag: 04.08.1982
(51) Int. Cl.: F15B 3/00

(54) **STEUERSCHALTUNG FÜR EINEN PNEUMATISCH-HYDRAULISCHEN DRUCKWANDLER**
CONTROL CIRCUIT FOR A PNEUMO-HYDRAULIC PRESSURE INTENSIFIER
CIRCUIT DE CONTROLE POUR UN DISPOSITIF AMPLIFICATEUR DE PRESSION PNEUMO-HYDRAULIQUE

(30) Priorität: 04.08.1981 HU 225781
(43) Veröffentlichungstag der Anmeldung: 10.08.1983
(73) Patentinhaber: KÖZPONTI VALTO-ES HITELBANK RT INNOVACIOS ALAP, H-1054 Budapest (HU)
(72) Erfinder: ZIMBER, Béla, Budapest (HU); MOLNAR, Imre, Székesfehérvár (HU)
(74) Vertreter: Viering, Jentschura & Partner
(86) Internationale Anmeldenummer: HU8200037
(87) Internationale Veröffentlichungsnummer: WO8300540

## Beschreibung

Die Erfindung betrifft eine Steuerschaltung für einen pneumatisch-hydraulischen Druckübersetzer zur Betätigung hydraulischer Arbeitsvorrichtungen, der einen doppeltwirkenden pneumatischen Antriebskolben und einen Verdrängerkolben aufweist, der in einen hydraulischen Druckraum eintauchbar ist, an welchen die hydraulische Arbeitsvorrichtung angeschlossen ist.

In der Industrie und auch auf sonstigen Gebieten ist es recht oft erforderlich, die verschiedensten Stoffe bearbeiten zu müssen ; als solche Arbeitsprozesse sollen z. B. das Zuschneiden, das Abscheren, die Blechverformung, das Spannen, Pressen, Nieten, Eintreiben von Schrauben, Ziehverfahren, Abziehen von Naben usw. erwähnt werden. Diese Arbeiten werden unter Zuhilfenahme verschiedener Spezialmaschinen durchgeführt. Jedoch ist der Einsatz einer derartigen Spezialmaschine erst dann wirtschaftlich, wenn sie entsprechend ausgelastet wird. Andererseits können zu oben genannten Arbeiten bestimmte Handwerkzeuge infolge der mit ihnen ausübbaren begrenzten Kraft nur eingeschränkt verwendet werden. Es besteht jedoch auch die Möglichkeit, hydraulische Arbeitsvorrichtungen zu verwenden, die über einen pneumatisch-hydraulischen Druckübersetzer beispielsweise derart betrieben werden, daß der Hydraulikdruck von einem geringen Wert für eine Zustellbewegung der Arbeitsvorrichtung mit Hilfe des Druckübersetzers auf einen höheren Wert für den Arbeitstakt der Arbeitsvorrichtung gesteigert wird.

Dies läßt sich grundsätzlich mit einem bekannten Druckübersetzer (FR-A-22 29 876) der im einleitenden Teil des Patentanspruchs 1 angegebenen Art erreichen. Der bekannte Druckübersetzer ist mit dem hydraulischen Arbeitszylinder der Arbeitsvorrichtung als Baueinheit zusammengebaut. Jedoch bleibt die spezielle Ausbildung der zugehörigen Steuerschaltung in der genannten Druckschrift weitestgehend offen, denn es ist lediglich angegeben, daß der doppeltwirkende pneumatische Antriebskolben des Druckübersetzers mit einem üblichen 4-Wege-Steuerventil gesteuert wird und der hydraulische Teil von einer Druckflüssigkeitsquelle gespeist wird.

Durch die Erfindung wird die Aufgabe gelöst, eine Steuerschaltung für einen pneumatisch-hydraulischen Druckübersetzer mit doppeltwirkendem pneumatischen Antriebskolben und in einen hydraulischen Druckraum eintauchbaren Verdrängerkolben zu schaffen und so auszubilden, daß über den Druckübersetzer unterschiedliche hydraulische Arbeitsvorrichtungen in von der durchzuführenden Arbeit bestimmter Betriebsweise betätigt werden können, die an die jeweilige Arbeitsvorrichtung leicht angepaßt werden kann.

Dies wird gemäß der Erfindung durch die Merkmale der Steuerschaltung aus dem Anspruch 1 erreicht. Bevorzugte Ausgestaltungen der Erfindung sind aus den Unteransprüchen ersichtlich.

Die erfindungsgemäß verwendeten Elemente der Steuerschaltung, wie Schnellentlüftungsventile, Zeitglieder, Drosselrückschlagventile u. dgl., sind für sich allgemein bekannt. Auch ist es an sich bekannt (DE-B-15 50 716), für einen pneumatisch-hydraulischen Druckübersetzer, dessen pneumatischer Antriebskolben jedoch nur einfachwirkend ist, als hydraulische Druckquelle einen pneumatisch beaufschlagbaren Hydraulikbehälter zu verwenden.

Der Druckübersetzer mit einer erfindungsgemäßen Steuerschaltung kann zum Betätigen von hydraulischen Arbeitsvorrichtungen zum Nieten, Pressen, Zuschneiden, zur Blechverformung, zum Heben, Spannen, Eintreiben von Schrauben, Abziehen von Naben usw. verwendet werden. Durch die Einstellung der Drossel-Rückschlagventile kann die dem jeweiligen Erfordernis entsprechende Betriebsweise eingestellt werden, so z. B. der schnelle Vorlauf für das Zustellen, der einen hohen Kraftaufwand beanspruchende Arbeitstakt z. B. zum Abschneiden von Blechen, zum Heben usw., und zuletzt der Rücklauf der Arbeitsvorrichtung mit einer beliebigen Geschwindigkeit. Selbstverständlich können die verschiedenen Arbeitsweisen beliebig variiert werden.

Die Erfindung wird anhand der Zeichnung für ein Ausführungsbeispiel näher erläutert. Es zeigen :
Figur 1 die schematische Schaltungsanordnung der erfindungsgemäßen Steuerschaltung eines pneumatisch-hydraulischen Druckübersetzers,
Figur 2 Weg-Zeitdiagramme von vier Betriebsweisen,
Figur 3a die schematische Darstellung einer Niet- und Preßvorrichtung,
Figur 3b die schematische Darstellung einer Schneid- und Abschervorrichtung,
Figur 3c eine Arbeitsvorrichtung zur Blechverformung,
Figur 3d eine Hebevorrichtung,
Figur 3e eine Spann- und Zuschneidvorrichtung,
Figur 3f eine zum Eintreiben von Schrauben dienende Arbeitsvorrichtung,
Figur 3g eine Arbeitsvorrichtung zum Anziehen von Muttern,
Figur 3h eine Arbeitsvorrichtung für das Abziehen einer Nabe,
Figur 3i eine Nietziehvorrichtung und
Figur 3j eine Platten-Kneifschneidvorrichtung.

Wie aus Fig. 1 ersichtlich, weist der pneumatisch gesteuerte Druckübersetzer 1 einen doppelten Arbeitszylinder auf, an dessen einen Seite ein den pneumatisch betätigten doppeltwirkenden Antriebskolben 1a aufnehmender Arbeitszylinder, und an dessen anderen Seite ein hydraulischer Druckraum angeordnet sind, in welchen der Verdrängerkolben 1 b, der mit dem Antriebskolben 1a zusammengebaut ist, eintauchen kann. Mit dem primären Raum des pneumatischen Arbeitszylinders vor dem Antriebskolben 1a des Druckübersetzers 1 ist das Zweistellungs-Steuerventil 9 über die Steuerleitung 21 verbunden. Das Steuerventil 9 ist über einen Luftaufbereiter an eine Druckluftquelle angeschlossen. Das Steuerventil 9 ist über die Steuerleitung 22 und das Ventil 10 mit dem Vorsteuerventil 11 verbunden. Die andere Seite des Vorsteuerventils 11 ist über die Leitung 24 an die Leitung 21 angeschlossen, die ihrerseits das Steuerventil 9 mit dem primären Raum des pneumatischen Arbeitszylinders verbindet.

Ein weiterer Anschluß des Steuerventils 9 ist über das Drossel-Rückschlagventil 7 mit dem Wegeventil 8 verbunden. An die Leitung zwischen dem Drossel-Rückschlagventil 7 und dem Wegeventil 8 ist ein Pufferbehälter 25 angeschlossen. Von der zusätzlichen Leitung 26 zwischen dem Steuerventil 9 und dem Wegeventil 8, die über das Wegeventil 8 an den hinter dem Antriebskolben 1a des pneumatischen Arbeitszylinders ausgebildeten Sekundärraum angeschlossen ist, ist die Druckleitung 27 abgezweigt, die über das Schnellentlüftungsventil 3 zu dem Hydraulikbehälter 2 führt. Die zwischen dem Wegeventil 8 und dem Sekundärraum vorhandene Leitung steht über die Steuerleitung 28 einerseits mit dem Signaleingang des Ventils 10 in Verbindung, andererseits ist sie über das Drossel-Rückschlagventil 6 mit dem Steuerventil 9 verbunden. Zwischen dem Drossel-Rückschlagventil 6 und dem Steuerventil 9 ist der Pufferbehälter 30 angeschlossen.

Der Hydraulikbehälter 2 ist über das Drossel-Rückschlagventil 4 mit dem hydraulischen Druckraum des Druckübersetzers 1 derart verbunden, daß diese Verbindung von dem Verdrängerkolben 1 abgesperrt werden kann. Bei dem Ausführungsbeispiel ist dies dadurch verwirklicht, daß der hydraulische Zylinder zweiteilig ausgebildet ist und zwischen den beiden Teilen ein abgedichteter Durchgang für den Verdrängerkolben 1 ausgebildet ist. Unter Zwischenschaltung des Wegeventils 12 können an den hydraulischen Druckraum unterschiedliche hydraulische Arbeitsvorrichtungen (siehe Fig. 3a bis 3j) angeschlossen werden. Der Hydraulikbehälter 2 ist über das Drossel-Rückschlagventil 4 und das Wegeventil 12 mit der das Wegeventil 12 mit dem hydraulischen Druckraum verbindenden Leitung 29 verbunden. Das Wegeventil 12 ist ein die Betriebsweise bestimmendes Ventil, d. h. es stellt entweder einen einmaligen Takt oder eine sich mehrmals wiederholende Funktion in Abhängigkeit von der Betätigung des Vorsteuerventils sicher.

In der Grundstellung des pneumatisch-hydraulischen Druckübersetzers 1 hält die Druckluft den pneumatischen Antriebskolben 1a mit einem Druck von 6 bar über das Steuerventil 9 in seiner Grundstellung. Wird nun der Startknopf des Vorsteuerventils 11 einmal gedrückt, erhält das Steuerventil 9 über das Ventil 10 und die Steuerleitung 22 den mit X bezeichneten Steuerdruck. Unter der Wirkung des Steuerdrucks X schaltet das Steuerventil 9 um, wodurch der primäre Raum des pneumatischen Arbeitszylinders mit der Atmosphäre verbunden wird und die Druckluft über das Schnellentlüftungsventil 3 in den Hydraulikbehälter 2 gelangt. Außerdem liefert die Druckluft über das Drossel-Rückschlagventil 7 einen Steuerdruck Z für das Wegeventil 8. Unter der Wirkung des Steuerdrucks Z schaltet das Wegeventil 8 um, wodurch die Druckluft in den Sekundärraum des pneumatischen Arbeitszylinders gelangt und den Antriebskolben 1a nach vorn verschiebt. Bis zu diesem Zeitpunkt wird von der Druckluft in dem Hydraulikbehälter 2 Öl unter einem Druck von 6 bar über das Drossel-Rückschlagventil 4 in den hydraulischen Druckraum hineingedrückt bzw. durch denselben in die angeschlossene Arbeitsvorrichtung. Unter der Wirkung des hydraulischen Drucks führt die Arbeitsvorrichtung eine Stoßbewegung aus, d. h. sie bewegt sich solange vorwärts, wie der Druck die Bewegung aufrechterhalten kann. Diese Phase kann als Zustellung der Arbeitsvorrichtung betrachtet werden. Während seines Vorschiebens sperrt der Verdrängerkolben 1 b zuerst den Weg der aus dem Hydraulikbehälter 2 ausströmenden Flüssigkeit ab und führt darauffolgend Öl unter einem Druck von etwa 150 bar in die Arbeitsvorrichtung ein ; als Ergebnis führt diese den Arbeitstakt (Schneiden, Pressen usw.) durch. Der Verdrängerkolben 1b schreitet solange fort, bis die Arbeitsvorrichtung einen geschlossenen Zustand erreicht bzw. bis das Steuerventil 9 über das Drossel-Rückschlagventil 6 den Steuerdruck Y erhält. An die Leitung zwischen dem Drossel-Rückschlagventil 6 und dem Steuerventil 9 ist der Pufferbehälter 30 angeschlossen, wodurch das System als Zeitventil funktioniert. Jetzt schaltet das Steuerventil 9 zurück. Die zwischen dem Drücken des Startknopfes bis zum Erscheinen des Steuerdruckes Y abgelaufene Zeit t₁ (Fig. 2) kann mittels des Drossel-Rückschlagventils 6 geregelt werden. Die Zeit t₂ des schnellen Vorschubs der Arbeitsvorrichtung bzw. der Bewegung bis zur Zustellung wird durch das Erscheinen des Steuerdrucks Z bestimmt, was mit dem Drossel-Rückschlagventil 7 eingestellt werden kann. Die Vorschubgeschwindigkeit des Verdrängerkolbens 1 wird mit dem Drosselventil 5 eingestellt; die schnelle Vorschubgeschwindigkeit t₂ wird mit Hilfe des Drossel-Rückschlagventils 4 bestimmt.

Wie aus dem Gesagten hervorgeht, wird von den Mengenventilen 4, 5 die Geschwindigkeit bestimmt, während die Zeit von den Mengenventilen 6, 7 bestimmt wird, an deren Stelle ein Zeitventil irgendeines Typs eingesetzt werden kann. Mit den erwähnten vier Mengenventilen 4, 5, 6, 7 werden die verschiedensten Betriebsweisevariationen ermöglicht. Einige Beispiele für diese Variationen sind in Fig. 2 anhand von Weg-Zeitdiagrammen dargestellt.

Während der beschriebenen Betriebsweise kehren die Kolben nach Beendigung einer Bewegungsphase in ihre Grundstellung zurück. Beim Umschalten des Wegeventils 12 ist die Rückkehr der Kolben nicht mit der automatischen Rückstellung der Arbeitsvorrichtung in die Ausgangsstellung verbunden, da die Rückkehr von dem in dem Wegeventil 12 vorhandenen Rückschlagventil verhindert wird. Dieser Arbeitsvorgang kann z. B. beim Heben, Spannen oder Abziehen einer Nabe erforderlich sein. Wenn das Steuersignal Y an dem Steuerventil 9 erscheint, schaltet dieses in seine Ausgangsstellung zurück ; als Ergebnis wird das Steuersystem entlüftet und der Antriebskolben 1a des Druckübersetzers 1 kehrt unter der Wirkung der in den primären Raum des pneumatischen Arbeitszylinders gelangenden Luft in seine Grundstellung zurück.

Wenn nun der Startknopf des Vorsteuerventils 11 mehrfach nacheinander gedrückt wird, findet die kontinuierliche Wiederholung der Arbeitsgänge statt. Ein solcher Arbeitsgang wird z. B. bei den kontinuierlichen Schneiden von Blechen erforderlich. Eine derartige Betriebsweise ist in den Weg-Zeitdiagrammen 111, IV veranschaulicht.

## Patentansprüche

1. Steuerschaltung für einen pneumatisch-hydraulischen Druckübersetzer (1) mit einem doppeltwirkenden pneumatischen Antriebskolben (1a) und einem in einen hydraulischen Druckraum eintauchbaren Verdrängerkolben (1b), bei der zur Be- und Entlüftung der pneumatischen Zylinderräume des Druckübersetzers (1) ein Steuerventil (9) vorgesehen ist und eine hydraulische Druckquelle (2) derart mit dem hydraulischen Druckraum verbunden ist, daß zu Beginn eines Arbeitszyklus Hydraulikmedium vom Druck der Druckquelle zu einer an den Übersetzer (1) angeschlossenen und hydraulisch betätigten Arbeitsvorrichtung geleitet wird und während der Druckübersetzungsphase der hydraulische Druckraum von der Druckquelle getrennt ist, dadurch gekennzeichnet, daß das Steuerventil (9) pneumatisch vorgesteuert ist, in einer ersten Schaltstellung einen primären Raum zum Rückhub des pneumatischen Kolbens (1a) mit einer Druckluftquelle verbindet und die Entlüftung des Sekundärraumes bewirkt sowie in einer zweiten Schaltstellung den primären Raum entlüftet und die Belüftung des Sekundärraumes bewirkt ; daß zur Umschaltung des Steuerventils (9) von der ersten in die zweite Schaltstellung ein willkürlich betätigbares Vorsteuerventil (11) vorgesehen ist, dessen Druckanschluß mit der Leitung (21) zwischen Steuerventil (9) und primärem Raum verbunden ist ; daß zwischen Steuerventil (9) und Sekundärraum ein anzugverzögertes Zeitventil (7, 8, 25) mit einem als Öffner arbeitenden Wegeventil (8) vorgesehen ist ; daß zur Rückstellung des Steuerventils (9) in seine erste Schaltstellung eine zwischen dem Wegeventil (8) und dem Sekundärraum abzweigende Steuerleitung (28) mit einem anzugverzögerten Zeitventil (6, 30) vorgesehen ist ; und daß die hydraulische Druckquelle ein pneumatisch beaufschlagbarer Hydraulikbehälter (2) ist, der hydraulisch über ein Drossel-Rückschlagventil (4) mit Zulaufdrosselung mit dem hydraulischen Druckraum des Druckübersetzers (1) verbunden ist und dessen pneumatische Beaufschlagung in der zweiten Schaltstellung des Steuerventils (9) über eine von der Leitung (26) zwischen dem Steuerventil (9) und dem Wegeventil (8) abzweigende Druckleitung (27) erfolgt, in die zur raschen Entlüftung des Hydraulikbehälters (2) bei Umschaltung des Steuerventils (9) in die erste Schaltstellung ein Schnellentlüftungsventil (3) eingesetzt ist.

2. Steuerschaltung nach Anspruch 1, dadurch gekennzeichnet, daß zwischen dem Vorsteuerventil (11) und dem Steuerventil (9) ein als Schließer arbeitendes Ventil (10) eingeschaltet ist, dessen Signaleingang an die Verbindungsleitung zwischen dem Wegeventil (8) und dem Sekundärraum angeschlossen ist.

3. Steuerschaltung nach Anspruch 1 oder 2, dadurch gekennzeichnet, daß die Zeitventile (7, 8, 25 ; 6, 30) jeweils ein zulaufgedrosseltes Drossel-Rückschlagventil (6, 7) aufweisen und daß die Drossel-Rückschlagventile (4, 6, 7) wenigstens zum Teil drosseleinstellbar sind.

4. Steuerschaltung nach einem der Ansprüche 1 bis 3, dadurch gekennzeichnet, daß - am hydraulischen Ausgang (29) des Druckübersetzers (1) ein 4/2-Wegeventil (12) angeordnet ist, welches in der einen Schaltstellung den freien Durchfluß zwischen Druckübersetzer (1) und Arbeitsvorrichtung in beiden Richtungen freigibt und in der anderen Schaltstellung den Durchfluß nur vom Druckübersetzer (1) zur Arbeitsvorrichtung und aus einer Verbindung mit dem Hydraulikbehälter (2) nur von diesem zu dem hydraulischen Ausgang (29) des Druckübersetzers (1) freigibt.

## Claims

1. Control circuit for pneumatic-hydraulic pressure transmitter (1) provided with a double- acting pneumatic driving piston (1a) and a displacement piston (1b) immersible into a hydraulic pressure chamber, wherein a control valve (9) is provided for pressurising and venting the pneumatic cylinder spaces of the pressure transmitter (1) and a source (2) of hydraulic pressure is connected with the hydraulic pressure chamber such that at the start of an operating cycle the pressure of a hydraulic medium provided by the source (2) of pressure is transmitted to a hydraulically actuated operating machine connected to the transmitter (1) and during the period of pressure transmission the hydraulic pressure chamber is separated from the source (2) of pressure, characterised in that the control valve (9) is pneumatically servocontrolled, in a first switching position connects a primary space for the return stroke of the pneumatic piston (1a) to a source of compressed air and effects venting of the secondary space, and in a second switching position vents the primary space and effects pressurising of the secondary space ; that for changing over the control valve (9) from the first into the second switching position there is provided an arbitrarily actuatable servo-valve (11) the pressure coupling of which is connected to a duct (21) between the control valve (9) and the primary space ; that between the control valve (9) and the secondary space there is a time delay valve (7, 8, 25) provided with a displacement valve (8) operating as an opener ; that for resetting the control valve (9) into its first position there is a control pipe line (28) which is branched off between the displacement valve (8) and the secondary space with a time delay valve (6, 30) ; and that the source of hydraulic pressure is a pneumatically operable hydraulic vessel (2) hydraulically connected to the hydraulic pressure space of the pressure transmitter (1) via a throttle relief valve (4) with intake throttling, the pneumatic operation of the vessel in the second switching position of the control valve (9) ensuing by way of a pressure duct (27) branched off from the duct (26) between control valve (9) and the displacement valve (8), a rapid-acting venting valve (3) being inserted into the pressure duct on change-over of the control valve (9) into the first switching position for rapid venting of the hydraulic vessel (2).

2. Control circuit according to claim 1, characterised in that a valve (10) operating as a closer is interposed between the servo-valve (11) and the control valve (9) the signal input of which is coupled to the connecting duct between the displacement valve (8) and the secondary space.

3. Control valve circuit according to claim 1 or 2, characterised in that the timing valves (7, 8, 25 ; 6, 30) are provided with respective throttle non- return valves (6, 7) and the throttling of the non- return valves (4, 6, 7) is at least partially adjustable.

4. Control valve circuit according to one of claims 1 to 3, characterised in that a 4/2-way displacement valve (12) is arranged at the hydraulic outlet (29) of the pressure transmitter (1) which valves permit in one switching position free throughflow between the pressure transmitter (1) and the processing machine in both directions and in the other switching position allows free throughflow only from the pressure transmitter (1) to the processing machine and from a connection with the hydraulic vessel (2) only from the latter to the hydraulic outlet (29) of the pressure transmitter (1).

## Revendications

1. Circuit de commande d'un transformateur hydro-pneumatique de pression (1) comportant un piston pneumatique d'entraînement (1a) à double effet et un piston de refoulement (1 b) pouvant pénétrer dans une chambre hydraulique de pression, dans lequel pour l'alimentation en air et l'échappement des chambres pneumatiques du cylindre du transformateur de pression (1), il est prévu un distributeur (9) et une source de pression hydraulique (2) est reliée à la chambre de pression hydraulique de telle sorte que, au début d'un cycle de travail, du fluide hydraulique à la pression de la source de pression parvienne à un dispositif de travail relié au transformateur (1) et actionné hydrauliquement et, pendant la phase de transformation de pression, la chambre hydraulique de pression soit séparé de la source de pression, caractérisé en ce que le distributeur (9) est pré-commandé pneumatiquement, dans une première position de commande il relie une chambre primaire servant à l'exécution de la course de retour du piston pneumatique (1a) à une source d'air comprimé et assure l'échappement de la chambre secondaire tandis que, dans une seconde position de commande, il assure l'échappement de la chambre primaire et l'alimentation en air de la chambre secondaire ; en ce que, pour la commutation du distributeur (9) de la première à la seconde position de commande, il est prévu un pré-distributeur (11) pouvant être actionné à volonté et dont le raccord de pression est relié au tuyau (21) existant entre le distributeur (9) et la chambre primaire ; en ce qu'il est prévu entre le distributeur (9) et la chambre secondaire une valve de temporisation à enclenchement retardé (7, 8, 25) associée à une valve de commutation (8) fonctionnant comme dispositif d'ouverture ; en ce qu'il est prévu, pour assurer le rappel du distributeur (9) dans sa première position de commande, un tuyau de commande (28) partant d'un point situé entre le distributeur (8) et la chambre secondaire et associé à une valve de temporisation à enclenchement retardé (6, 30) et en ce que la source de pression hydraulique est constituée par un réservoir hydraulique (2) sollicité pneumatiquement, qui est relié hydrauliquement par l'intermédiaire d'un clapet anti-retour à étranglement (4) comportant un étranglement d'entrée à la chambre de pression hydraulique du transformateur de pression (1) et dont la sollicitation pneumatique est produite, dans la seconde position de commande du distributeur (9) par l'intermédiaire d'un tuyau de pression (27) partant du tuyau (26) existant entre le distributeur (9) et la valve de commutation (8) et dans lequel il est prévu une valve d'échappement rapide (3) pour mettre rapidement à l'échappement le réservoir hydraulique (2) lors de la commutation du distributeur (9) dans la première position de commande.

2. Circuit de commande selon la revendication 1, caractérisé en ce qu'il est prévu entre le pré-distributeur (11) et le distributeur (9) une valve (10) fonctionnant comme un organe de fermeture et dont l'entrée de signal est reliée au tuyau de liaison existant entre la valve de commutation (8) et la chambre secondaire.

3. Circuit de commande selon la revendication 1 ou 2, caractérisé en ce que les valves de temporisation (7, 8, 25 ; 6, 30) comportent chacune un clapet anti-retour à étranglement d'entrée (6, 7) et en ce que les clapets anti-retour à étranglement (4, 6, 7) sont réglables, au moins en partie, en ce qui concerne l'étranglement.

4. Circuit de commande selon l'une des revendications 1 à 3, caractérisé en ce qu'il est prévu à la sortie hydraulique (29) du transformateur de pression (1), une valve de commutation à qua- tre/deux voies (12) qui assure dans une des positions de commande le libre passage d'écoulement dans les deux directions entre le transformateur de pression (1) et un dispositif de travail alors que, dans l'autre position de commande, elle n'assure le passage d'écoulement que du transformateur de pression (1) vers un dispositif de travail et, à partir d'une liaison avec le réservoir hydraulique (2) seulement de celui-ci vers la sortie hydraulique (29) du transformateur de pression (1).
